# EUROPÄISCHE PATENTSCHRIFT

(11) **EP 2 672 119 B1**
(45) Veröffentlichungstag und Bekanntmachung des Hinweises auf die Patenterteilung: **13.07.2016**
(21) Anmeldenummer: 13166946.7
(22) Anmeldetag: 08.05.2013
(51) Int. Cl.: F04C 27/00, F04C 2/08, F04C 2/14, F04C 15/00

(54) **Zahnradmaschine mit hydrodynamisch und hydrostatisch gelagertem Lagerzapfen**
Geared machine with hydrodynamic and hydrostatic bearing pins
Machine à roue dentée dotée d'un tourillon logé de façon hydrodynamique et hydrostatique

(30) Priorität: 08.06.2012 DE 102012209622
(43) Veröffentlichungstag der Anmeldung: 11.12.2013
(73) Patentinhaber: ROBERT BOSCH GMBH, 70442 Stuttgart (DE)
(72) Erfinder: Sutter, Kai, 73614 Schorndorf (DE); Laetzel, Marc, 70563 Stuttgart (DE); Cerny, Stefan, 71634 Ludwigsburg (DE); Stahl, Markus, 90592 Schwarzenbruck (DE); Bredenfeld, Guido, 71672 Marbach (DE); Schwuchow, Dietmar, 70569 Stuttgart (DE); Birk, Sebastian, 72172 Sulz (DE); Weiss, Ruediger, 71696 Moeglingen (DE); Kessler, Christoph, 71034 Boeblingen (DE); Leinberger, Andreas, 90513 Zirndorf (DE); Wilhelm, Michael, 71665 Vaihingen/Enz (DE); Martin, Heinz, 92245 Kuemmersbruck (DE); Klaiber, Andreas, 71638 Ludwigsburg (DE)
(74) Vertreter: Maiß, Harald

(56) Entgegenhaltungen:
- DE-A1- 1 528 965
- DE-A1- 2 005 740
- DE-A1-102006 021 815
- GB-A- 883 356
- US-A- 2 571 377
- US-A- 3 008 426

## Beschreibung

Die Erfindung betrifft eine Zahnradmaschine gemäß dem Oberbegriff von Anspruch 1 bzw. Anspruch 11.

Aus der DE 1 006 722 ist eine Zahnradmaschine in Form einer Pumpe bekannt. Die Zahnradmaschine umfasst zwei Zahnräder, die im Außeneingriff miteinander kämmen. Die Zahnränder sind von einem Gehäuse umgeben, welches aus einem Hauptkörper und zwei Lagerkörpern besteht. Die Zahnräder liegen mit ihrem Kopfkreisdurchmesser dichtend an dem Hauptkörper und mit ihren beiden Seitenflächen dichtend an dem zugeordneten Lagerkörper an. Eine Drehung der Zahnräder geht somit mit einer Fluidströmung zwischen einem ersten und einem zweiten Fluidanschluss im Gehäuse einher. Beide Zahnränder sind auf beiden Seiten mit je einem kreiszylindrischen Lagerzapfen versehen. Der Lagerzapfen ist in einer zugeordneten Lagerbohrung bezüglich einer Drehachse drehbar aufgenommen, wobei die Lagerbohrung in den Lagerkörpern, also im Gehäuse, angeordnet ist.

Die Lagerbohrung ist mit einer Nut versehen, welche von dem Lagerzapfen überdeckt wird. Die Nut ist an einen Zuführkanal angeschlossen, über den sie mit unter Druck stehendem Druckfluid, insbesondere Hydrauliköl, gefüllt werden kann. An der Fläche, welche von der endlosen Nut umgrenzt wird, steht somit der genannte Druck an. Die Lage der genannten Fläche ist so gewählt, dass die resultierende Kraft aus den dort wirkenden Druckkräften der Kraft genau entgegen wirkt, welche das Druckfluid auf die Zähne des Zahnrades ausübt.

Der Nachteil der bekannten Zahnradmaschine besteht darin, dass sie für den Betrieb mit einer bestimmten Drehzahl der Zahnräder ausgelegt ist. Wird im Betrieb von dieser Auslegungsdrehzahl abgewichen, so tritt ein übermäßiger Verschleiß an den Lagerzapfen bzw. der Lagerbohrung auf, so dass die Lebensdauer der Zahnradmaschine sinkt.

Aus der GB 883 356 A und der DE 15 28 9565 A1 sind weitere ähnlich aufgebaute Zahnradmaschinen bekannt. Dort ist jeweils in der Lagerbohrung eine umlaufende Nut vorgesehen, welche ganz am Rand des Lagerzapfens angeordnet ist. Diese Nuten dienen dazu, das aus den Lagerspalt austretende Druckfluid abzführen bzw. dazu, Druckfluid in den Lagerspalt einzuführen.

Die Aufgabe der Erfindung besteht darin, eine Zahnradmaschine anzugeben, die mit unterschiedlichen Drehzahlen der Zahnräder betrieben werden kann, ohne dass übermäßiger Verschleiß an den Lagerzapfen bzw. der Lagerbohrung auftritt.

Gemäß dem selbständigen Anspruch 1 wird diese Aufgabe dadurch gelöst, dass die Nut endlos umlaufend um den Lagerzapfen herum ausgebildet ist, wobei einseitig neben der Nut in der Lagerbohrung wenigstens eine erste Ausnehmung vorgesehen ist, die mit einem geschlossenen Zuführkanal zum Zuführen von Druckfluid verbunden ist. Die Nut ist dabei vorzugsweise nicht an unter Druck stehendes Druckfluid angeschlossen. Es ist vielmehr daran gedacht, dass das Druckfluid, welches aus dem Lagerspalt zwischen Lagerzapfen und der Lagerbohrung in die Nut fließt, im Wesentlichen drucklos aus der Nut abgeleitet wird. Dies geschieht vorzugsweise dadurch, dass das Druckfluid aus der Nut wieder zurück in den Lagerspalt fließt und zwar in eine Zone, in der ein niedriger Druck herrscht. Dies wird dadurch begünstigt, dass die Nut endlos um den Lagerzapfen herum verläuft. Sollte dies nicht ausreichen, um das Druckfluid aus der Nut abzuführen, so kann die Nut zusätzlich an einen gesonderten Abführkanal zum Abführen von Druckfluid angeschlossen sein. Dieser Abführkanal führt beispielsweise zum Niederdruckanschluss des Gehäuses bzw. zu einem Druckraum im Gehäuse, in dem das Druckfluid einen niedrigen Druck aufweist.

Im Ergebnis teilt die Nut den Lagerzapfen in zwei Bereiche auf. In dem ersten Bereich, in dem die erste Ausnehmung nicht angeordnet ist, bildet sich ein hydrodynamischer Schmierfilm zwischen dem Lagerzapfen und der Lagerbohrung aus, der den Lagerzapfen von der Lagerbohrung vollständig trennt, so dass diese sich nicht unmittelbar berühren. Dies geschieht insbesondere dann, wenn sich die Zahnräder mit einer hohen Drehzahl drehen. In dem zweiten Bereich, in dem die erste Ausnehmung angeordnet ist, wird über den Zuführkanal und die erste Ausnehmung unter Druck stehendes Druckfluid in den Lagerspalt eingeführt. Damit kann sich schon bei einer sehr geringen Drehzahl der Zahnräder ein Schmierfilm ausbilden, der den Lagerzapfen vollständig von der Lagerbohrung trennt. Folglich ist sowohl bei einer niedrigen als auch bei einer hohen Drehzahl der Zahnräder ein tragender Schmierfilm zwischen dem Lagerzapfen und der zugeordneten Lagerbohrung vorhanden, so dass kein übermäßiger Verschleiß auftritt.

Der Zuführkanal ist vorzugsweise unmittelbar an die erste Ausnehmung angeschlossen. Er ist geschlossen ausgebildet, damit das Druckfluid, welches sich in dem Zuführkanal befindet, die Ausbildung des Schmierfilms nicht stört. Der Schmierfilm wird also in erster Linie durch die Lage und die Form der ersten Ausnehmung beeinflusst. Dabei ist vorzugsweise eine einzige erste Ausnehmung vorgesehen, damit die Zahnradmaschine besonders einfach hergestellt werden kann.

In den abhängigen Ansprüchen sind vorteilhafte Weiterbildungen und Verbesserungen der Erfindung angegeben.

Die Lagerbohrung kann in einem gesonderten Lagerkörper angeordnet sein, welcher an einer Seitenfläche des zugeordneten Zahnrades anliegt, wobei der Zuführkanal ausschließlich in dem Lagerkörper angeordnet ist. Der Lagerkörper ist ein vergleichsweise kleines Bauteil, so dass der Zuführkanal dort besonders leicht hergestellt werden kann.

Der Zuführkanal kann in den Bereich der Zähne des Zahnrades führen, so dass eine Fluidaustauschverbindung zwischen den Zahnzwischenräumen und dem Zuführkanal besteht. Damit kann unter Druck stehendes Druckfluid aus den Zahnzwischenräumen in den Zuführkanal und damit über die erste Ausnehmung in den Lagerspalt zwischen Lagerzapfen und Lagerbohrung fließen. Über die Lage der Mündungsöffnung des Zuführkanal am Umfang des zugeordneten Zahnrades kann der Druck des Druckfluids im Zuführkanal gesteuert werden, so dass sich ein optimaler Schmierfilm ergibt.

Die Mündungsöffnung des Zuführkanals kann am zugeordneten Zahnrad in Umfangsrichtung bezüglich der Drehachse breiter als ein Zahn des Zahnrades sein. Hierdurch wird erreicht, dass die genannte Mündungsöffnung durch einen Zahn des Zahnrades nicht vollständig überdeckt werden kann. In der Folge besteht in jeder Drehstellung des Zahnrades eine Fluidaustauschverbindung zwischen wenigstens einem Zahnzwischenraum und dem Zuführkanal. Der Druck im Zuführkanal ist dementsprechend konstant. Eine Druckpulsation, welche den Schmierfilm stört, tritt nicht auf.

Das Gehäuse kann einen Druckanschluss aufweisen, wobei der Zuführkanal mit dem Druckanschluss verbunden ist. Bei dem Druckanschluss kann es sich um den Hochdruckanschluss des Gehäuses handeln, an dem das durch die Zahnradmaschine fließende Druckfluid mit hohem Druck zu- bzw. abgeführt wird. Es kann aber auch ein gesonderter Druckanschluss vorgesehen sein, an dem Druckfluid mit einem besonders eingestellten Druck von einer gesonderten Fluidquelle zugeführt wird.

Die Nut kann in einer Ebene verlaufen, welche senkrecht zur Drehachse des zugeordneten Lagerzapfens ausgerichtet ist, wobei sie eine konstante Querschnittsform aufweist. Damit erstreckt sich die Nut in Richtung der zugeordneten Drehachse über die geringst mögliche Länge. In diesem Bereich kann sich kein tragender Schmierfilm ausbilden. Somit geht durch die vorgeschlagene Nut die geringst mögliche tragende Breite am Lagerzapfen verloren. Eine Nut mit konstanter Querschnittsform kann, beispielsweise auf einer Drehmaschine, besonders einfach hergestellt werden.

Die Lagerbohrung kann von einer gesonderten Lagerbuchse gebildet werden, wobei die erste Ausnehmung von einem radialen Durchbruch in der Lagerbuchse gebildet wird, wobei der Zuführkanal im verbleibenden Gehäuse angeordnet ist. Die erste Ausnehmung lässt sich damit besonders einfach, beispielsweise mittels einer Fräsbearbeitung, herstellen. Die Fräsbearbeitung kann dabei insbesondere von radial außen her an der Lagerbuchse vorgenommen werden, so dass auch sehr filigrane Formen der ersten Ausnehmung leicht herstellbar sind. Der Zuführkanal im verbleibenden Gehäuse ist vorzugsweise zumindest abschnittsweise offen ausgebildet, wobei er von der Lagerbuchse überdeckt wird, so dass im Ergebnis ein geschlossener Zuführkanal vorliegt. Hierdurch wird die Herstellung des Zuführkanals vereinfacht.

Der Durchbruch kann in Form eines Langlochs ausgebildet sein, welches parallel zur Drehachse des zugeordneten Lagerzapfens ausgerichtet ist. Ein Langloch kann sehr einfach mit einem Schaftfräser hergestellt werden. Das Langloch erstreckt sich vorzugsweise über weitgehend die gesamte Breite zwischen der Nut und dem Rand der Lagerbuchse. Damit bildet sich bei niedrigen Drehzahlen über den gesamten Bereich zwischen der Nut und dem Rand der Lagerbuchse ein tragender Schmierfilm aus. Dieser kann aufgrund seiner großen Fläche große Kräfte abstützen.

Die Lagerbuchse kann einstückig ausgebildet sein, wobei die Nut ausschließlich von der Lagerbuchse begrenzt wird. Damit kann die Nut durch Bearbeitung der vergleichsweise kleinen Lagerbuchse allein hergestellt werden. Dies ist besonders einfach und damit kostengünstig.

Die Lagerbuchse kann ein erstes und ein gesondertes zweites Buchsenteil aufweisen, welche die Nut seitlich begrenzen. Eine besondere Span abhebende Bearbeitung zur Herstellung der Nut ist damit nicht mehr erforderlich. Die Breite der Nut kann darüber hinaus bei der Montage der Zahnradmaschine beliebig eingestellt werden. Weiter kann die Breite des Lagerspaltes zwischen dem ersten Buchsenteil und dem Lagerzapfen und dem zweiten Buchsenteil und dem Lagerzapfen unterschiedlich ausgebildet werden, um die Ausbildung des Schmierfilms zu verbessern.

Die Erfindung wird im Folgenden anhand der beigefügten Zeichnungen näher erläutert. Es stellt dar:
- Fig. 1: einen Längsschnitt einer ersten Ausführungsform einer erfindungsgemäßen Zahnradmaschine, wobei die Schnittebene durch die Drehachsen der Zahnräder verläuft;
- Fig. 2: einen Längsschnitt eines Lagerkörpers der Zahnradmaschine nach Fig. 1;
- Fig. 3: einen Querschnitt des Lagerkörpers nach Fig. 2, wobei die Lage der Schnittebene in Fig. 2 mit A-A gekennzeichnet ist;
- Fig. 4: einen Längsschnitt eines Lagerkörpers gemäß einer zweiten Ausführungsform der Erfindung; und
- Fig. 5: einen Längsschnitt eines Lagerkörpers gemäß einer dritten Ausführungsform der Erfindung.

Fig. 1 zeigt einen Längsschnitt einer ersten Ausführungsform einer erfindungsgemäßen Zahnradmaschine 10, wobei die Schnittebene durch die Drehachsen der Zahnräder 11 verläuft. Die Zahnradmaschine 10 umfasst ein Gehäuse 30, welches aus einem Hauptkörper 31, einem ersten und einem zweiten Deckel 33; 34 und insgesamt vier gesonderten Lagerkörpern 40 zusammengesetzt ist. In dem Hauptkörper 31 sind zwei außenverzahnte Zahnräder 11 aufgenommen, die miteinander kämmen, wobei sie parallele Drehachsen 14 aufweisen. Der rohrartige Hauptkörper 31 weist an der Innenumfangsfläche eine in Richtung der Drehachsen 14 konstante Querschnittsform auf, welche an die Zahnräder 11 angepasst ist, so dass diese mit ihrem Kopfkreisdurchmesser dichtend an dem Hauptkörper 31 anliegen. Die ebenen und senkrecht zu den Drehachsen 14 ausgerichteten Seitenflächen 12 der Zahnräder 11 liegen jeweils an einem zugeordneten Lagerkörper 40 an, welcher von dem Druckfluid in der Zahnradmaschine 10 gegen das zugeordnete Zahnrad 11 gedrückt wird, so dass der Lagerkörper 40 dicht am zugeordneten Zahnrad 11 anliegt. In dem Hauptkörper 31 sind zwei Druckanschlüsse 32, nämlich ein Hochdruck- und ein Niederdruckanschluss vorgesehen, welche vor bzw. hinter der Schnittebene der Fig. 1 angeordnet sind.

Wenn die Zahnradmaschine 10 als Pumpe betrieben wird, werden die Zahnränder 11 mit dem Antriebszapfen 15 in Drehbewegung versetzt, wobei das Druckfluid, insbesondere Hydrauliköl, vom Niederdruckanschluss zum Hochdruckanschluss fließt. Wenn die Zahnradmaschine als Motor betrieben wird, fließt das Druckfluid vom Hochdruckanschluss zum Niederdruckanschluss, wobei der Antriebszapfen 15 in Drehbewegung versetzt wird.

Beide Zahnräder 11 weisen auf beiden Seiten je einen bezüglich der zugeordneten Drehachse 14 kreiszylindrischen Lagerzapfen 13 auf, welcher in einer Lagerbohrung 51 im zugeordneten Lagerkörper 40 aufgenommen ist. Die Lagerbohrung 51 ist dabei an einer gesonderten Lagerbuchse 50 ausgebildet, welche in den verbleibenden Lagerkörper 40 eingepresst ist. Die beiden Lagerkörper 40 auf einer Seite des Zahnrades liegen an einer ebenen Anlagefläche 44 aneinander an. Die vier Lagerkörper 40 sind jeweils spieglsymmetrisch zu einer Ebene ausgebildet, die senkrecht zu den Drehachsen 14 verläuft und darüber hinaus spiegelsymmetrisch zu der ebenen Anlagefläche 44. An ihrer Außenumfangsfläche sind sie dichtend an die Innenumfangsfläche des Hauptkörpers 31 angepasst, wobei sie in Richtung der Drehachsen 14 minimal beweglich im Hauptkörper 31 aufgenommen sind.

Hinzuweisen ist noch auf den ersten und den zweiten Deckel 33; 34, mit denen der Hauptkörper 31 an beiden Stirnenden dicht verschlossen ist. Der Antriebszapfen 15 ragt durch den ersten Deckel 33 aus dem Gehäuse 30 heraus, wobei die Durchtrittsstelle mit einem (nicht dargestellten) Radialwellendichtring gegen Austritt des Druckfluids abgedichtet ist.

Fig. 2 zeigt einen Längsschnitt eines Lagerkörpers 40 der Zahnradmaschine 10 nach Fig. 1. Die Lagerbuchse 50 ist in einer Aufnahmebohrung 41 in dem Lagerkörper 40 aufgenommen, welche kreiszylindrisch bezüglich der Drehachse 14 des zugeordneten Zahnrades ausgebildet ist. Die Lagerbuchse 50 umfasst ein erstes und ein zweites Buchsenteil 54, 55, die jeweils als kreiszylindrisches Rohr mit einer konstanten Wanddicke ausgeführt sind. Die Innenumfangsflächen der Buchsenteile 54; 55 bilden die Lagerbohrung 51, wobei beide Innenumfangsflächen den gleichen Durchmesser aufweisen. Die beiden Stirnflächen des ersten und des zweiten Buchsenteils 54; 55 sind jeweils eben und senkrecht bezüglich der Drehachse 14 des zugeordneten Zahnrades ausgebildet. Das erste und das zweite Buchsenteil 54; 55 sind mit Abstand zueinander angeordnet, so dass zwischen diesen eine Nut 52 vorhanden ist. Die Seitenwände der Nut 52 werden von den zugeordneten Stirnflächen des ersten und des zweiten Buchsenteils 54; 55 gebildet. Die Bodenwand der Nut 52 wird von dem Lagerkörper 40, namentlich der Aufnahmebohrung 41, gebildet.

In dem in Fig. 2 rechts neben der Nut 52 angeordneten ersten Bereich 20 ist eine einzige erste Ausnehmung 53 angeordnet, welche in Form eines Durchbruchs in der Lagerbuchse 50, namentlich dem ersten Buchsenteil 54, ausgebildet ist. Die erste Ausnehmung 53 ist in Form eines Langlochs ausgebildet, welches sich parallel zur Drehachse 14 des zugeordneten Zahnrades erstreckt. Die erste Ausnehmung 53 kann jedoch auch andere Formen aufweisen, so weit diese dazu geeignet ist, einen Schmierfilm zwischen der Lagerbohrung 51 und dem zugeordneten Lagerzapfen auszubilden. Darüber hinaus können auch mehrere erste Ausnehmungen 53 vorgesehen sein.

Die erste Ausnehmung ist unmittelbar mit einen Zuführkanal 42 verbunden, welcher eine geschlossene Kanalquerschnittsform aufweist. Über den Zuführkanal 42 kann der ersten Ausnehmung 53 unter Druck stehendes Druckfluid zugeführt werden, so dass dieses in den Lagerspalt zwischen der Lagerbohrung 51 und dem Lagerzapfen strömt.

In dem in Fig. 2 links neben der Nut 52 angeordneten zweiten Bereich 21 ist keine besondere Einströmöffnung für das Druckfluid vorgesehen. In dem dortigen Lagerspalt zwischen der Lagerbohrung 51 und dem Lagerzapfen befindet sich daher ausschließlich Druckfluid, welches durch unvermeidbare Leckagen dorthin gelangt. Der entsprechende Schmierfilm weist daher nur dann eine genügend große Dicke auf, um die Lagerzapfen vollständig von der Lagerbohrung zu trennen, wenn sich die Zahnräder mit einer hohen Drehzahl von beispielsweise 3000 min⁻¹ drehen.
Die Breite des ersten und des zweiten Bereichs 20; 21 und mithin die Breite des ersten und des zweiten Buchsenteils 54, 55 ist so gewählt, dass die entsprechenden Schmierfilme in etwa die gleiche Tragfähigkeit aufweisen. Dabei reicht im ersten Bereich 20, in dem das Druckfluid unter Druck zugeführt wird, eine geringere Breite als im zweiten Bereich 21 aus, um die gleiche Tragfähigkeit zu erzielen.

Fig. 3 zeigt einen Querschnitt des Lagerkörpers 40 nach Fig. 2, wobei die Lage der Schnittebene in Fig. 2 mit A-A gekennzeichnet ist. Der Zuführkanal 42 wird von einer kreiszylindrischen Bohrung gebildet, welche die Aufnahmebohrung 41 im Lagerkörper 40 anschneidet. Dort wird der Zuführkanal 42 von der Lagerbuchse 50, namentlich dem ersten Buchsenteil abgedeckt, so dass das Druckfluid aus dem Zuführkanal 42 ausschließlich über die erste Ausnehmung 53 in den Lagerspalt fließen kann. Aufgrund des großen Durchmessers des Zuführkanals 42 ist dies mit geringen Druckverlusten verbunden.

Im Bereich der Mündung des Zuführkanals 42 ist an der radialen Außenoberfläche des Lagerkörpers 40 eine dritte Ausnehmung 45 vorgesehen, welche sich über die gesamte Breite des Lagerkörpers 40 erstreckt. Über die dritte Ausnehmung 45 wird eine Fluidaustauschverbindung zwischen dem Hochdruckanschluss am Gehäuse der Zahnradmaschine und dem Zuführkanal 42 hergestellt. Dementsprechend ist der Druck, mit dem das Druckfluid in den Lagerspalt hinein fließt, gleich dem Druck am Hochdruckanschluss der Zahnradmaschine.

Fig. 4 zeigt einen Längsschnitt eines Lagerkörpers 40 gemäß einer zweiten Ausführungsform der Erfindung. Die zweite Ausführungsform unterscheidet sich von der ersten Ausführungsform ausschließlich dadurch, dass anstelle eines ersten und eines gesonderten zweiten Buchsenteils eine einstückige Lagerbuchse 50 vorgesehen ist. Die Lagerbuchse 50 ist in Form eines kreiszylindrischen Rohres mit konstanter Wanddicke ausgebildet. Die Nut 52 wird ausschließlich durch die Lagerbuchse 50 begrenzt. Sie verläuft dabei um den Lagerzapfen herum in einer Ebene, die senkrecht zur Drehachse 14 des zugeordneten Zahnrades ausgebildet ist. Die Querschnittsform der Nut 52 ist konstant und kann beispielsweise rechteckig, quadratisch oder halbkreisförmig ausgebildet sein.

Im Übrigen wird auf die Ausführung zu den Fig. 1 bis 3 bezüglich der ersten Ausführungsform verwiesen, wobei gleiche Teile mit gleichen Bezugsziffern gekennzeichnet sind.

### Bezugszeichenliste

- 10: Zahnradmaschine
- 11: Zahnrad
- 12: Seitenfläche des Zahnrades
- 13: Lagerzapfen
- 14: Drehachse
- 15: Antriebszapfen

- 20: erster Bereich
- 21: zweiter Bereich
- 22: Berührbereich zwischen Lagerbohrung und Lagerzapfen
- 23: Ebene in der Mitte des Berührbereichs

- 30: Gehäuse
- 31: Hauptkörper
- 32: Druckanschluss
- 33: erster Deckel
- 34: zweiter Deckel

- 40: Lagerkörper
- 41: Aufnahmebohrung
- 42: Zuführkanal
- 44: Anlagefläche
- 45: dritte Ausnehmung

- 50: Lagerbuchse
- 51: Lagerbohrung
- 52: Nut
- 53: erste Ausnehmung / Durchbruch
- 54: erstes Buchsenteil
- 55: zweites Buchsenteil

## Patentansprüche

1. Zahnradmaschine (10), insbesondere Pumpe oder Motor, mit wenigstens zwei Zahnrädern (11), die im Außeneingriff miteinander kämmen, wobei die Zahnräder (11) von einem Gehäuse (30) umgeben sind, wobei wenigstens ein Zahnrad (11) wenigstens einen Lagerzapfen (13) aufweist, der in einer zugeordneten Lagerbohrung (51) des Gehäuses (30) bezüglich einer Drehachse (14) drehbar aufgenommen ist, wobei die Lagerbohrung (51) oder der Lagerzapfen (13) mit einer Nut (52) versehen ist, die von dem Gegenstück, Lagerzapfen (13) oder Lagerbohrung (51), überdeckt wird,
**dadurch gekennzeichnet, dass** die Nut (52) endlos umlaufend um den Lagerzapfen (13) herum ausgebildet ist, wobei sie den Lagerzapfen in einen ersten und einen zweiten Bereich (20; 21) teilt, so dass sich im zweiten Bereich (21) ein hydrodynamischer Schmierfilm zwischen dem Lagerzapfen (13) und der Lagerbohrung (51) ausbilden kann, wobei einseitig neben der Nut (52) im ersten Bereich (20) in der Lagerbohrung (51) wenigstens eine erste Ausnehmung (53) vorgesehen ist, die mit einem geschlossenen Zuführkanal (42) zum Zuführen von Druckfluid verbunden ist.

2. Zahnradmaschine nach Anspruch 1,
**dadurch gekennzeichnet, dass** die Lagerbohrung (51) in einem gesonderten Lagerkörper (40) angeordnet ist, welcher an einer Seitenfläche (12) des zugeordneten Zahnrades (11) anliegt, wobei der Zuführkanal (42) ausschließlich in dem Lagerkörper (40) angeordnet ist.

3. Zahnradmaschine nach Anspruch 2,
**dadurch gekennzeichnet, dass** der Zuführkanal (42) in den Bereich der Zähne des Zahnrades (11) führt, so dass eine Fluidaustauschverbindung zwischen den Zahnzwischenräumen und dem Zuführkanal (42) besteht.

4. Zahnradmaschine nach Anspruch 3,
**dadurch gekennzeichnet, dass** die Mündungsöffnung des Zuführkanals am zugeordneten Zahnrad (11) in Umfangsrichtung bezüglich der Drehachse (14) breiter als ein Zahn des Zahnrades (11) ist.

5. Zahnradmaschine nach Anspruch 1 oder 2,
**dadurch gekennzeichnet, dass** das Gehäuse (30) einen Druckanschluss (32) aufweist, wobei der Zuführkanal (42) mit dem Druckanschluss (32) verbunden ist.

6. Zahnradmaschine nach einem der vorstehenden Ansprüche,
**dadurch gekennzeichnet, dass** die Nut (52) in einer Ebene verläuft, welche senkrecht zur Drehachse (14) des zugeordneten Lagerzapfens (13) ausgerichtet ist, wobei sie eine konstante Querschnittsform aufweist.

7. Zahnradmaschine nach einem der vorstehenden Ansprüche,
**dadurch gekennzeichnet, dass** die Lagerbohrung (51) von einer gesonderten Lagerbuchse (50) gebildet wird, wobei die erste Ausnehmung von einem radialen Durchbruch (53) in der Lagerbuchse (50) gebildet wird, wobei der Zuführkanal (42) im verbleibenden Gehäuse (30) angeordnet ist.

8. Zahnradmaschine nach Anspruch 7,
**dadurch gekennzeichnet, dass** der Durchbruch (53) in Form eines Langlochs ausgebildet ist, welches parallel zur Drehachse (14) des zugeordneten Lagerzapfens (13) ausgerichtet ist.

9. Zahnradmaschine nach Anspruch 7 oder 8,
**dadurch gekennzeichnet, dass** die Lagerbuchse (50) einstückig ausgebildet ist, wobei die Nut (52) ausschließlich von der Lagerbuchse (50) begrenzt wird.

10. Zahnradmaschine nach Anspruch 7 oder 8,
**dadurch gekennzeichnet, dass** die Lagerbuchse (50) ein erstes und ein gesondertes zweites Buchsenteil (54; 55) aufweist, welche die Nut (52) seitlich begrenzen.

## Claims

1. Gear machine (10), in particular pump or motor, having at least two gearwheels (11) which mesh with one another in external engagement, the gearwheels (11) being surrounded by a housing (30), at least one gearwheel (11) having at least one bearing journal (13) which is received in an associated bearing bore (51) of the housing (30) such that it can be rotated with regard to a rotational axis (14), the bearing bore (51) or the bearing journal (13) being provided with a groove (52) which is covered by the counterpart, the bearing journal (13) or the bearing bore (51), **characterized in that** the groove (52) is configured so as to run endlessly around the bearing journal (13), the said groove (52) dividing the bearing journal into a first and a second region (20; 21), with the result that a hydrodynamic lubricating film can be formed between the bearing journal (13) and the bearing bore (51) in the second region (21), at least one first recess (53) being provided in the bearing bore (51) on one side next to the groove (52) in the first region (20), which recess (53) is connected to a closed feed duct (42) for feeding in pressure fluid.

2. Gear machine according to Claim 1, **characterized in that** the bearing bore (51) is arranged in a separate bearing body (40) which bears against a side face (12) of the associated gearwheel (11), the feed duct (42) being arranged exclusively in the bearing body (40).

3. Gear machine according to Claim 2, **characterized in that** the feed duct (42) leads into the region of the teeth of the gearwheel (11), with the result that there is a fluid exchange connection between the tooth spaces and the feed duct (42).

4. Gear machine according to Claim 3, **characterized in that** the orifice opening of the feed duct at the associated gearwheel (11) is wider in the circumferential direction with regard to the rotational axis (14) than one tooth of the gearwheel (11).

5. Gear machine according to Claim 1 or 2, **characterized in that** the housing (30) has a pressure connector (32), the feed duct (42) being connected to the pressure connector (32).

6. Gear machine according to one of the preceding claims, **characterized in that** the groove (52) runs in a plane which is oriented perpendicularly with respect to the rotational axis (14) of the associated bearing journal (13), said groove (52) having a constant cross-sectional shape.

7. Gear machine according to one of the preceding claims, **characterized in that** the bearing bore (51) is formed by a separate bearing bush (50), the first recess being formed by a radial aperture (53) in the bearing bush (50), the feed duct (42) being arranged in the remaining housing (30).

8. Gear machine according to Claim 7, **characterized in that** the aperture (53) is configured in the form of a slot which is oriented parallel to the rotational axis (14) of the associated bearing journal (13).

9. Gear machine according to Claim 7 or 8, **characterized in that** the bearing bush (50) is configured in one piece, the groove (52) being delimited exclusively by the bearing bush (50).

10. Gear machine according to Claim 7 or 8, **characterized in that** the bearing bush (50) has a first and a separate second bush part (54; 55) which delimit the groove (52) laterally.

## Revendications

1. Machine à roues dentées (10), en particulier pompe ou moteur, comprenant au moins deux roues dentées (11), qui s'engrènent les unes dans les autres par un engagement extérieur, les roues dentées (11) étant entourées par un boîtier (30), au moins une roue dentée (11) présentant au moins un tourillon de palier (13) qui est reçu dans un alésage de palier associé (51) du boîtier (30) de manière à pouvoir tourner par rapport à un axe de rotation (14), l'alésage de palier (51) ou le tourillon de palier (13) étant pourvu d'une rainure (52) qui est recouverte par la pièce conjuguée, le tourillon de palier (13) ou l'alésage de palier (51),
**caractérisée en ce que** la rainure (52) est réalisée sous forme périphérique sans fin autour du tourillon de palier (13) et divise le tourillon de palier en une première et une deuxième région (20 ; 21) de telle sorte que dans la deuxième région (21) puisse être réalisé un film de lubrification hydrodynamique entre le tourillon de palier (13) et l'alésage de palier (51), au moins un premier évidement (53) qui est connecté à un canal d'alimentation fermé (42) pour l'alimentation en fluide sous pression étant prévu d'un côté à côté de la rainure (52) dans la première région (20) dans l'alésage de palier (51).

2. Machine à roues dentées selon la revendication 1, **caractérisée en ce que** l'alésage de palier (51) est disposé dans un corps de palier séparé (40) qui s'applique contre une surface latérale (12) de la roue dentée associée (11), le canal d'alimentation (42) étant disposé exclusivement dans le corps de palier (40).

3. Machine à roues dentées selon la revendication 2, **caractérisée en ce que** le canal d'alimentation (42) conduit dans la région des dents de la roue dentée (11) de telle sorte qu'une liaison par échange fluidique soit créée entre les espaces intermédiaires entre les dents et le canal d'alimentation (42).

4. Machine à roues dentées selon la revendication 3, **caractérisée en ce que** l'ouverture d'embouchure du canal d'alimentation au niveau de la roue dentée associée (11) dans la direction périphérique par rapport à l'axe de rotation (14) est plus large qu'une dent de la roue dentée (11).

5. Machine à roues dentées selon la revendication 1 ou 2,
**caractérisée en ce que** le boîtier (30) présente un raccord de pression (32), le canal d'alimentation (42) étant connecté au raccord de pression (32).

6. Machine à roues dentées selon l'une quelconque des revendications précédentes,
**caractérisée en ce que** la rainure (52) s'étend dans un plan qui est orienté perpendiculairement à l'axe de rotation (14) du tourillon de palier associé (13), et présente une forme constante en section transversale.

7. Machine à roues dentées selon l'une quelconque des revendications précédentes,
**caractérisée en ce que** l'alésage de palier (51) est formé par une douille de palier séparée (50), le premier évidement étant formé par un orifice radial (53) dans la douille de palier (50), le canal d'alimentation (42) étant disposé dans le reste du boîtier (30).

8. Machine à roues dentées selon la revendication 7,
**caractérisée en ce que** l'orifice (53) est réalisé en forme de trou oblong qui est orienté parallèlement à l'axe de rotation (14) du tourillon de palier associé (13).

9. Machine à roues dentées selon la revendication 7 ou 8,
**caractérisée en ce que** la douille de palier (50) est réalisée d'une seule pièce, la rainure (52) étant limitée exclusivement par la douille de palier (50).

10. Machine à roues dentées selon la revendication 7 ou 8, **caractérisée en ce que** la douille de palier (50) présente une première partie de douille et une deuxième partie de douille séparée (54 ; 55), lesquelles délimitent latéralement la rainure (52).
